# EUROPÄISCHE PATENTSCHRIFT

(11) **EP 4 202 132 B1**
(45) Veröffentlichungstag und Bekanntmachung des Hinweises auf die Patenterteilung: **09.04.2025**
(21) Anmeldenummer: 21216752.2
(22) Anmeldetag: 22.12.2021
(51) Int. Cl.: E03C 1/02

(54) **SANITÄRANORDNUNG, WANDANORDNUNG UMFASSEND EINE SOLCHE SANITÄRANORDNUNG UND VERFAHREN ZUR MONTAGE EINER SOLCHEN WANDANORDNUNG**
SANITARY ASSEMBLY, WALL ARRANGEMENT COMPRISING SUCH A SANITARY ASSEMBLY AND METHOD OF MOUNTING SUCH A WALL ARRANGEMENT
ENSEMBLE SANITAIRE, ENSEMBLE MURAL COMPRENANT UN TEL ENSEMBLE SANITAIRE ET PROCÉDÉ DE MONTAGE D'UN TEL ENSEMBLE MURAL

(43) Veröffentlichungstag der Anmeldung: 28.06.2023
(73) Patentinhaber: Geberit International AG, 8645 Jona (CH)
(72) Erfinder: BODACK, Andreas, 8854 Siebnen (CH); MEYKE, Jost, 6800 Rapperswil-Jona (CH)
(74) Vertreter: Frischknecht, Harry Ralph

(56) Entgegenhaltungen:
- EP-A1- 3 477 007
- EP-B1- 0 824 170
- CN-A- 105 780 870
- KR-Y1- 200 382 026

## Beschreibung

### TECHNISCHES GEBIET

Die vorliegende Erfindung betrifft eine Sanitäranordnung nach dem Oberbegriff von Anspruch 1, eine Wandanordnung nach Anspruch 15 und ein Verfahren nach Anspruch 16.

### STAND DER TECHNIK

Im Bereich der Sanitärtechnik werden vermehrt vorfabrizierte Badezimmer eingesetzt. Solche Badezimmer werden als Kabinen gefertigt und mit Sanitärartikeln, wie Toiletten, Duschen, Waschtische, etc, werkseitig vollständig ausgerüstet. An den Aussenseiten der Kabinen werden Rohrleitungen angeordnet, welche dann durch die Wände der Kabinen hindurchgeführt werden.

Aus der EP 1 348 815 ist eine Befestigungsstruktur für derartige Wanddurchführungen bekannt geworden. Dabei wird ein wasserführendes Anschlusselement an der Rückseite einer Wand zur Wand befestigt und durch die Wand hindurch geführt. Je nach Dicke der Wand ragt der Rohrabschnitt etwas weiter oder weniger weit von der Vorderseite weg oder ragt lediglich in die Öffnung in die Wand hinein, aber nicht mehr hinaus. Weitere Sanitäranordnungen sind aus den Druckschriften EP0824170, KR200382026, EP3477007 und CN105780870 bekannt.

### DARSTELLUNG DER ERFINDUNG

Ausgehend von diesem Stand der Technik liegt der Erfindung eine Aufgabe zugrunde, eine Sanitäranordnung anzugeben, welche verbesserte Eigenschaften bezüglich der Platzierung eines Rohranschlussstücks bezüglich eines Durchbruchs in einer Wandstruktur aufweist.

Diese Aufgabe löst der Gegenstand nach Anspruch 1. Demgemäss umfasst eine Sanitäranordnung ein Rohranschlussstück mit einem Rohrgehäuse, das mindestens einen Rohrkanal begrenzt, und einem vom Rohrgehäuse abstehenden Flanschabschnitt mit einer Flanschfläche, wobei sich das Rohranschlussstück von der Flanschfläche mit einem sich entlang einer geraden Mittelachse erstreckenden Rohrabschnitt bis zu einem Rohrende erstreckt, und einen Distanzhalter mit einer Kontaktfläche zur direkten oder indirekten Lagerung des Distanzhalters auf einer Wandstruktur, sowie mit einer ersten Anschlagsfläche und mit einer zweiten Anschlagsfläche. Der Abstand zwischen der ersten Anschlagsfläche und der Kontaktfläche in Richtung der Flächennormalen der Kontaktfläche gesehen ist unterschiedlich zum Abstand zwischen der zweiten Anschlagsfläche und der Kontaktfläche. Der Distanzhalter kann entweder mit der ersten Anschlagsfläche oder mit der zweiten Anschlagsfläche mit der Flanschfläche in Kontakt gebracht werden kann, derart, dass die Distanz zwischen der Kontaktfläche des Distanzhalters und dem Rohrende bei der Kontaktierung mit der ersten Anschlagsfläche unterschiedlich von der Distanz zwischen der Kontaktfläche des Distanzhalters und dem Rohrende bei der Kontaktierung mit der zweiten Anschlagfläche ist. Die Distanz ist jeweils die Distanz in Richtung der Mittelachse des Rohrabschnitts gesehen bzw. in Richtung der genannten Flächennormalen.

Mit anderen Worten gesagt kann der Distanzhalter in zwei unterschiedlichen Positionen auf die Flanschfläche aufgesetzt werden, so dass das frei von der Kontaktfläche abstehende Rohrende eine unterschiedliche Länge aufweist.

Durch den Distanzhalter mit seinen zwei Anschlagsfläche ergeht der Vorteil, dass mit einem Distanzhalter zwei unterschiedliche Länge des frei von der Kontaktfläche abstehenden Rohrendes erreicht werden kann. Hierdurch kann die Sanitäranordnung an unterschiedliche Wanddicken sehr einfach angepasst werden. Insbesondere kann die Anpassung so erfolgen, dass die frei abstehende Länge des Rohrendes im Wesentlichen der Dicke der Wand entspricht, so dass das Rohrende bündig mit einer der beiden Wandflächen montiert werden kann.

Gerade bei Standardwanddicken können die Abstände der Anschlagsflächen so gewählt werden, dass der Distanzhalter für gängige Wandstärken eingesetzt werden kann.

Vorzugsweise ist das Rohrende aussenseitig als Zylinder mit konstantem Durchmesser ausgebildet. Innenseitig weist das Rohrende vorzugsweise ein Innengewinde zum Anschliessen eines Rohrs auf.

In einer bevorzugten Weiterbildung umfasst der Distanzhalter zusätzlich zu der ersten und der zweiten Anschlagsfläche noch weitere Anschlagsflächen, welche die Bereitstellung von weiteren unterschiedlichen Distanzen erlauben.

Vorzugsweise umfasst der Distanzhalter eine zentrale Öffnung, durch welche der Rohrabschnitt hindurchgeführt wird.

Vorzugsweise weist die Öffnung einen Durchmesser auf, welcher grösser ist als der Aussendurchmesser des Rohrabschnitts. Vorzugsweise weisen der Rohrabschnitt und die zentrale Öffnung einen kreisrunden Durchmesser auf.

Im montierten Zustand verläuft die Mittelachse der zentralen Öffnung kollinear zur Mittelachse des Rohrabschnitts.

Vorzugsweise verlaufen die Anschlagsflächen parallel zur Kontaktfläche.

Weiter wird die zweite Anschlagsfläche durch mindestens eine Erhebung, die von der ersten Anschlagsfläche absteht, bereitgestellt. Bei mehreren Anschlagsflächen sind vorzugsweise mehrere sich von der ersten Anschlagsfläche wegerstreckende Erhebungen angeordnet.

Besonders bevorzugt weist die mindestens eine Erhebung eine Vielzahl von Einschnitten auf, wobei die Einschnitte sich vorzugsweise bis zur ersten Anschlagsfläche hin erstrecken.

Vorzugsweise sind bezüglich der Mittelachse gesehen zwei Erhebungen gegenüber einander angeordnet, wobei jede der Erhebungen jeweils mindestens einen Flächenabschnitt aufweist, welcher einen Teil der zweiten Anschlagsfläche bereitstellt.

Weiter weist der Flanschabschnitt mindestens eine Ausnehmung auf, wobei die Ausnehmung und die besagte mindestens eine Erhebung derart ausgebildet sind, dass in einer ersten Relativlage zwischen Distanzhalter und Flanschabschnitt die Erhebung in die mindestens eine Ausnehmung einragt, und die erste Anschlagsfläche mit der Flanschfläche in Kontakt bringbar ist, und dass in einer zweiten Relativlage zwischen Distanzhalter und Flanschabschnitt die Erhebung mit der zweiten Anschlagsfläche mit der Flanschfläche in Kontakt bringbar ist.

Eine besonders bevorzugte Ausführungsform ist dadurch charakterisiert, dass der

Flanschabschnitt mindestens eine erste Ausnehmung und mindestens eine zweite Ausnehmung aufweist, wobei die Form der ersten Ausnehmung unterschiedlich zur Form der zweiten Ausnehmung ist. In dieser Ausführungsform ist in einer ersten Relativlage zwischen Distanzhalter und Flanschabschnitt die Erhebung mit der zweiten Anschlagsfläche und die zweite Ausnehmung so ausgebildet ist, dass die Erhebung in die zweite Ausnehmung einragt, und die erste Anschlagsfläche dann mit der Kontaktfläche in Kontakt bringbar ist, und in einer zweiten Relativlage zwischen Distanzhalter und Flanschabschnitt ist die Erhebung mit der zweiten Anschlagsfläche und die erste Ausnehmung so ausgebildet, dass die zweite Anschlagsfläche nicht in den Bereich der ersten Ausnehmung zu liegen kommt, sondern mit der Flanschfläche in Kontakt bringbar ist.

Die besonders bevorzugte Ausführungsform ist weiter dadurch charakterisiert, dass der Flanschabschnitt zwei bezüglich der Mittelachse des Rohrabschnitts gegenüberliegende erste Ausnehmungen und zwei bezüglich der Mittelachse des Rohrabschnitts gegenüberliegende zweite Ausnehmungen aufweist, wobei die Form der ersten Ausnehmungen unterschiedlich zur Form der zweiten Ausnehmungen ist.

Die Ausnehmungen sind vorzugsweise in jeweiligen Winkelsegmenten angeordnet. Vorzugsweise sind vier Winkelsegmente von jeweils 90° vorhanden und in jedem der Winkelsegmente ist jeweils je eine Ausnehmung angeordnet.

Vorzugsweise sind die Ausnehmungen in regelmässigen Abständen um die Mittelachse des Rohrabschnitts herum verteilt angeordnet.

Vorzugsweise weist der Distanzhalter weiter zwei gegenüberliegend zueinander angeordnete Ausnehmungen auf.

Vorzugsweise weisen der Flanschabschnitt und der Distanzhalter mehrere Durchgangsöffnungen auf, durch welche ein Befestigungselement zur Befestigung der Sanitäranordnung an einer Tragstruktur hindurchführbar ist.

Das Lochbild der Durchgangsöffnungen im Flanschabschnitt ist dabei passend zum Lochbild der Durchgangsöffnungen im Distanzhalter ausgebildet, so dass die beiden Lochbilder in jeder Relativlage zueinander übereinstimmen.

Vorzugsweise weist das Rohranschlussstück auf der dem Rohrabschnitt gegenüberliegenden Seite mindestens einen weiteren Rohrabschnitt auf, wobei der weitere Rohrabschnitt vorzugsweise eine Presskontur umfasst, über welche das Rohranschlussstück mit einem Rohr verbindbar ist.

Der weitere Rohrabschnitt kann beliebig ausgebildet sein. Insbesondere als Rohrbogen, als T-Stück, als gerade verlaufender Rohrabschnitt, etc.

Vorzugsweise wird mindestens eine der genannten Anschlagsflächen durch mehrere Flächenabschnitte bereitgestellt. Vorzugsweise wird mindestens eine der genannten Anschlagsflächen durch eine durchgehende Fläche bereitgestellt.

Vorzugsweise wird die erste Anschlagsfläche als durchgehenden Fläche bereitgestellt und die zweite Anschlagsfläche wird durch mehrere Flächenabschnitte bereitgestellt.

Vorzugsweise weist die Sanitäranordnung weiterhin ein Dämpfungselement auf, welches auf die Kontaktfläche des Distanzhalters auflegbar ist, wobei das Dämpfungselement eine Lagerfläche aufweist, mit welcher das Dämpfungselement auf einer Wandstruktur aufliegen kann. Dabei liegt die Kontaktfläche des Distanzhalters indirekt auf der Wandstruktur auf.

Vorzugsweise ist das Dämpfungselemente als dünne Scheibe ausgebildet und weist eine Dicke von 2 bis 4 Millimetern auf. Vorzugsweise ist das Dämpfungselement aus einem weichen Werkstoff, wie Ethylen-Propylen-Dien-Kautschuk, insbesondere EPDM 60 IRHD.

Vorzugsweise weisen der Umriss der Kontaktfläche in Richtung der Flächennormalen der Kontaktfläche gesehen und der Umriss des Dämpfungselements in die gleiche Richtung gesehen die gleiche Form auf. Das Dämpfungselement erstreckt sich über die gesamte Kontaktfläche.

Vorzugsweise weisen das Dämpfungselement und die Kontaktfläche je ein Codierungselement auf, so dass das Dämpfungselement in einer ausgerichteten und determinierten Lage auf die Kontaktfläche auflegbar ist.

Vorzugsweise ist das Codierungselement auf Seiten des Dämpfungselements eine Ausnehmung und das Codierungselement auf Seiten des Distanzhalters ist vorzugsweise eine Nocke, welche in die Ausnehmung einragt, wenn das Dämpfungselement auf der Kontaktfläche aufliegt. In einer anderen Variante kann die Ausnehmung auch am Distanzhalter und die Nocke kann am Dämpfungselement angeordnet sein.

Bei der indirekten Auflage ist die Distanz vorzugsweise zwischen der Lagerfläche des Dämpfungselements und dem Rohrende
bei der Kontaktierung zwischen der Flanschfläche und der ersten Anschlagsfläche im Bereich von 31 bis 33 Millimetern und
bei der Kontaktierung zwischen der Flanschfläche und der zweiten Anschlagsfläche im Bereich von 26 bis 29 Millimetern ist.

Bei der direkten Auflage ist die Distanz vorzugsweise zwischen der Kontaktfläche des Distanzhalters und dem Rohrende
bei der Kontaktierung zwischen der Flanschfläche und der ersten Anschlagsfläche im Bereich von 34 bis 36 Millimetern und
bei der Kontaktierung zwischen der Flanschfläche und der zweiten Anschlagsfläche im Bereich von 29 bis 31 Millimetern ist.

Andere Distanzen sind auch denkbar. Beispielsweise ist es denkbar, dass jeder genannte Bereich um 1 bis 10 Millimeter vergrössert oder verkleinert werden kann. Dies unter Massgabe, dass die Distanz bei der Auflage auf der ersten Anschlagsfläche unterschiedlich zur Distanz bei der Auflage auf der zweiten Anschlagsfläche ist.

Eine Wandanordnung umfasst eine Sanitäranordnung nach obiger Beschreibung und eine Wandstruktur mit einer Frontseite und einer Rückseite, wobei der Distanzhalter direkt oder indirekt über das genannte Dämpfungselement mit der Kontaktfläche auf der Rückseite aufliegt und wobei sich der Rohrabschnitt mit dem Rohrende durch die Wandstruktur hindurcherstreckt, wobei das Rohrende vorzugsweise bündig zur Frontseite zu liegen kommt.

Ein Verfahren zur Montage einer genannten Wandanordnung ist dadurch charakterisiert, dass in einem ersten Schritt die Distanz zwischen der Frontseite und der Rückseite ermittelt wird, dass in einem nachfolgenden Schritt der Distanzhalter basierend auf der ermittelten Distanz entweder mit der ersten Anschlagsfläche oder mit der zweiten Anschlagsfläche zur Flanschfläche hin mit dem Rohranschlussstück verbunden wird, und dass in einem weiteren Schritt die Sanitäranordnung mit dem Rohrabschnitt durch die Wandstruktur geführt wird, bis die Kontaktfläche auf der Rückseite anliegt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsansicht der Sanitäranordnung nach einer bevorzugten Ausführungsform, wobei ein Distanzhalter in einer ersten Relativlage gezeigt wird;
- Fig. 2: die Ansicht nach Figur 1 von hinten;
- Fig. 3: eine perspektivische Ansicht der Ausführungsform nach den Figuren 1 und 2 im montierten Zustand;
- Fig. 4: eine Draufsicht der Figur 3;
- Fig. 5: eine Schnittdarstellung der Figur 3 bzw. 4;
- Fig. 6: eine perspektivische Explosionsansicht der Sanitäranordnung nach der bevorzugten Ausführungsform, wobei ein Distanzhalter in einer zweiten Relativlage gezeigt wird;
- Fig. 7: die Ansicht nach Figur 6 von hinten;
- Fig. 8: eine perspektivische Ansicht der Ausführungsform nach den Figuren 6 und 7 im montierten Zustand;
- Fig. 9: eine Draufsicht der Figur 8; und
- Fig. 10: eine Schnittdarstellung der Figur 8 bzw. 9.

### BESCHREIBUNG BEVORZUGTER AUSFÜHRUNGSFORMEN

In den Figuren wird eine bevorzugte Ausführungsform einer Sanitäranordnung 1 gezeigt. Die Sanitäranordnung 1 umfasst ein Rohranschlussstück 2 und einen Distanzhalter 9, welcher mit dem Rohranschlussstück 2 verbindbar ist. Der Distanzhalter 9 ist in zwei unterschiedlichen Relativlagen zum Rohranschlussstück 2 positionierbar. Durch die unterschiedliche Positionierung kann die Distanz zwischen einer Kontaktfläche 10 des Distanzhalters 9 und dem Rohrende 8 des Rohranschlussstücks 2 eingestellt werden.

Das Rohranschlussstück 2 weist ein Rohrgehäuse 3 auf, welches mindestens einen Rohrkanal 4 begrenzt. Weiter weist das Rohranschlussstück 2 einen Flanschabschnitt 5 auf, welcher sich vom Rohrgehäuse 3 nach aussen hin weg erstreckt. Der Flanschabschnitt 5 weist eine Flanschfläche 6 auf. Von der Flanschfläche 6 erstreckt sich das Rohranschlussstück 2 mit einem Rohrabschnitt 7 entlang einer geraden Mittelachse M bis hin zum Rohrende 6. Der Rohrabschnitt 7 weist vorzugsweise ein Innengewinde zum Anschluss eines Rohrs auf, welches zu einem Sanitärartikel geführt werden kann. Auf der Seite, die dem Rohrabschnitt 7 gegenüberliegt, ist ein weiterer Rohrabschnitt 18 angeordnet. Der weitere Rohrabschnitt 18 hat hier die Form eines Rohrbogens, welcher den Rohrkanal 4 um 90° umlenkt. Der weitere Rohrabschnitt 18 kann aber auch anderweitig ausgebildet sein. Beispielsweise als gerade verlaufender Rohrabschnitt, als T-Stück, etc. Vorzugsweise weist der weitere Rohrabschnitt 18 eine Presskontur 19 auf, über welche das Rohranschlussstück 2 mit einem Rohr verbindbar ist.

Der Distanzhalter 9 weist eine Kontaktfläche 10, eine erste Anschlagsfläche 11 und eine zweite Anschlagsfläche 12 auf. Mit der Kontaktfläche 10 kann der Distanzhalter 9 im eingebauten Zustand an einer Wandstruktur direkt oder über das unten beschriebene Dämpfungselement 20 indirekt anliegen.

Die erste Anschlagsfläche 11 und die zweite Anschlagsfläche 12 sind in unterschiedlichen Abständen zur Kontaktfläche 20 angeordnet. Der Abstand A1 zwischen der ersten Anschlagsfläche 11 und der Kontaktfläche 10 bzw. der Lagerfläche 26 des Dämpfungselements 20 in Richtung der Flächennormalen F der Kontaktfläche 10 gesehen ist dabei unterschiedlich zum Abstand A2 zwischen der zweiten Anschlagsfläche 12 und der Kontaktfläche 10 bzw. der Lagerfläche 26 des Dämpfungselements 20. Die Abstände A1 und A2 sind in den Figuren 4 und 5 sowie 9 und 10 eingezeichnet. Der Distanzhalter 9 kann entweder mit der ersten Anschlagsfläche 11 oder mit der zweiten Anschlagsfläche 12 mit der Flanschfläche 6 in Kontakt gebracht werden, derart, dass die in Richtung der Mittelachse M gesehene Distanz D1 zwischen der Kontaktfläche 10 des Distanzhalters 9 bzw. der Lagerfläche 26 des Dämpfungselements 20 und dem Rohrende 8 bei der Kontaktierung mit der ersten Anschlagsfläche 11 unterschiedlich von der in Richtung der Mittelachse M gesehenen Distanz D2 zwischen der Kontaktfläche 10 des Distanzhalters 9 bzw. der Lagerfläche 26 des Dämpfungselements 20 und dem Rohrende 8 bei der Kontaktierung mit der zweiten Anschlagfläche 12 ist. In den Figuren 1 bis 5 wird die Kontaktierung über die erste Kontaktfläche 11 und in den Figuren 6 bis 10 wird die Kontaktierung über die zweite Kontaktfläche 12 gezeigt. Die Distanzen D1 und D2 sind in den Figuren 4 und 5 sowie 9 und 10 eingezeichnet.

In einer Wandanordnung ist es wünschenswert, dass die Distanzen D1 und D2 im Wesentlichen der Wanddicke einer Wandstruktur W, durch welche der Rohrabschnitt 7 hindurchgeführt wird, entsprechen. Folglich kann je nach Relativlage des Distanzhalters 9 die Distanz D1 und D2 der Wandstärke entsprechend eingestellt werden.

Der Distanzhalter 9 ist vorzugsweise aus Kunststoff hergestellt. In der gezeigten Ausführungsform weist der Distanzhalter 9 eine zentrale Öffnung 13 auf, durch welche der Rohrabschnitt 7 hindurchgeführt werden kann.

In der gezeigten Ausführungsform wird die erste Anschlagsfläche 11 durch die Rückseite des Distanzhalters 9 gegenüber der Kontaktfläche 10 bereitgestellt. Die zweite Anschlagsfläche 12 ist Teil einer Erhebung 14, welche sich von der ersten Anschlagsfläche 11 weg erstreckt. In der gezeigten Ausführungsform sind zwei Erhebungen 14 angeordnet, welche bezüglich der Mittelachse M bzw. der zentralen Öffnung 13 einander diametral gegenüberliegen. Die Erhebungen 14 weist weiter eine Vielzahl von Einschnitten 22 auf, welche sich von der zweiten Anschlagsfläche 12 her in die Erhebungen 14 hineinerstrecken. Die zweite Anschlagsfläche 12 wird in der gezeigten Ausführungsform durch eine Vielzahl von Flächenabschnitten bereitgestellt.

In der gezeigten Ausführungsform weist der Flanschabschnitt 5 mindestens eine, hier vier, Ausnehmungen 15 auf. Die mindestens eine Ausnehmung 15 und die mindestens eine Erhebung 14 sind dabei derart ausgebildet, dass
- in der ersten Relativlage die Erhebung 14 in die mindestens eine Ausnehmung 16 einragt, und die erste Anschlagsfläche 11 mit der Flanschfläche 6 in Kontakt bringbar ist, und
- in der zweiten Relativlage die Erhebung 14 mit der zweiten Anschlagsfläche 12 mit der Flanschfläche 6 in Kontakt bringbar ist.

Wie eingangs erläutert zeigen die Figuren 1 bis 5 die erste Relativlage zwischen Distanzhalter 9 und Flanschabschnitt 5 und die Figuren 6 bis 10 zeigen die zweite Relativlage zwischen Distanzhalter 9 und Flanschabschnitt 5.

In der gezeigten Ausführungsform sind, wie erwähnt, vier Ausnehmungen vorhanden, nämlich zwei erste Ausnehmungen 15 und zwei zweite Ausnehmungen 16. Dabei sind jeweils zwei erste Ausnehmungen 15 gegenübereinander angeordnet und zwei zweite Ausnehmungen 16 sind ebenfalls gegenübereinander angeordnet. Die ersten Ausnehmungen 15 weisen dabei eine andere Form als die zweiten Ausnehmungen 16 auf. In der ersten Relativlage zwischen Distanzhalter 9 und Flanschabschnitt 5 ist die Erhebung 14 mit der zweiten Anschlagsfläche 12 und die zweite Ausnehmung 16 so ausgebildet, dass die Erhebung 14 in die zweite Ausnehmung 16 einragt, und die erste Anschlagsfläche 11 dann mit der Kontaktfläche 10 in Kontakt bringbar ist. In der zweiten Relativlage zwischen Distanzhalter 9 und Flanschabschnitt 5 ist die Erhebung 14 mit der zweiten Anschlagsfläche 12 und die erste Ausnehmung 15 so ausgebildet, dass die zweite Anschlagsfläche 12 nicht in den Bereich der ersten Ausnehmung 11 zu liegen kommt, sondern mit der Flanschfläche 6 in Kontakt bringbar ist. Die Ausnehmungen 15, 16 sind vorzugsweise in jeweiligen Winkelsegmenten angeordnet. Vorzugsweise sind vier Winkelsegmente von jeweils 90° vorhanden und in jedem der Winkelsegmente ist jeweils je eine Ausnehmung 15, 16 angeordnet.

Der Distanzhalter 9 weist in der gezeigten Ausführungsform zwei Ausnehmungen 23 auf, welche gegenüberliegend zueinander angeordnet sind.

Der Flanschabschnitt 5 und der Distanzhalter 9 weisen mehrere Durchgangsöffnungen 17 auf. Das Lochbild der Durchgangsöffnungen 17 im Flanschabschnitt 5 ist dabei passend zum Lochbild der Durchgangsöffnungen 17 im Distanzhalter 9 ausgebildet, so dass die beiden Lochbilder in jeder Relativlage zueinander übereinstimmen. Über die Durchgangsöffnungen 17 ist ein Befestigungselement zur Befestigung der Sanitäranordnung 1 an einer Tragstruktur hindurchführbar.

In der gezeigten Ausführungsform weist die Sanitäranordnung weiterhin ein Dämpfungselement 20 auf, welches auf die Kontaktfläche des Distanzhalters 9 auflegbar ist. Das Dämpfungselement 20 weist eine Dicke von 2 bis 4 Millimeter auf.

Die Distanz D1, D2 zwischen der Lagerfläche 26 des Dämpfungselements 20 und dem Rohrende 8 ist
bei der Kontaktierung zwischen der Flanschfläche 6 und der ersten Anschlagsfläche 11 im Bereich von 31 bis 33 Millimetern und
bei der Kontaktierung zwischen der Flanschfläche 6 und der zweiten Anschlagsfläche 12 im Bereich von 29 bis 31 Millimetern ist.

Der Umriss der Kontaktfläche 10 in Richtung der Flächennormalen der Kontaktfläche 10 gesehen und der Umriss des Dämpfungselements 20 in die gleiche Richtung gesehen weisen die gleiche Form auf. Ferner weisen das Dämpfungselement 20 und die Kontaktfläche 10 je ein Codierungselement 21 auf, so dass das Dämpfungselement 20 in einer ausgerichteten und determinierten Lage auf die Kontaktfläche 10 auflegbar ist. In der gezeigten Variante ist das Codierungselement 21 auf Seiten des Dämpfungselements eine Ausnehmung und auf Seiten des Distanzhalters ist das Codierungselement 21 eine Nocke.

Bei einer direkten Auflage ohne Dämpfungselement 20 werden die gleichen Distanzen D1, D2 vorgesehen, wobei dann der Rohrabschnitt 7 kürzer ausgebildet ist.

In den Figuren 5 und 10 wird weiterhin eine Wandstruktur W gezeigt. Die Wandstruktur W ist dabei Teil einer Wandanordnung, welche weiter die Sanitäranordnung 1 nach obiger Beschreibung umfasst. Die Wandstruktur W weist eine Frontseite 24 und eine Rückseite 25 auf. Der Rohrabschnitt 7 erstreckt sich mit dem Rohrende 8 durch die Wandstruktur W hindurch. Das Rohrende 8 kommt vorzugsweise bündig mit der Frontseite 24 zu liegen. Die Sanitäranordnung 1 liegt über das Dämpfungselement 20 in indirektem Kontakt mit der Rückseite 25.

Bei einem Verfahren zur Montage der Wandanordnung wird in einem ersten Schritt die Distanz zwischen der Frontseite und der Rückseite ermittelt, dass in einem nachfolgenden Schritt der Distanzhalter 9 basierend auf der ermittelten Distanz entweder mit der ersten Anschlagsfläche 11 oder mit der zweiten Anschlagsfläche 12 zur Flanschfläche 6 hin mit dem Rohranschlussstück 2 verbunden wird, und dass in einem weiteren Schritt die Sanitäranordnung mit dem Rohrabschnitt 7 durch die Wandstruktur geführt wird, bis die Kontaktfläche 10 auf der Rückseite anliegt.

**BEZUGSZEICHENLISTE**

| | | | |
|---|---|---|---|
| 1 | Sanitäranordnung | D1 | Distanz |
| 2 | Rohranschlussstück | D2 | Distanz |
| 3 | Rohrgehäuse | M | Mittelachse |
| 4 | Rohrkanal | W | Wandstruktur |
| 5 | Flanschabschnitt | | |
| 6 | Flanschfläche | | |
| 7 | Rohrabschnitt | | |
| 8 | Rohrende | | |
| 9 | Distanzhalter | | |
| 10 | Kontaktfläche | | |
| 11 | erste Anschlagsfläche | | |
| 12 | zweite Anschlagsfläche | | |
| 13 | zentrale Öffnung | | |
| 14 | Erhebung | | |
| 15 | erste Ausnehmung | | |
| 16 | zweite Ausnehmung | | |
| 17 | Durchgangsöffnungen | | |
| 18 | weiterer Rohrabschnitt | | |
| 19 | Presskontur | | |
| 20 | Dämpfungselement | | |
| 21 | Codierungselement | | |
| 22 | Einschnitte | | |
| 23 | Ausnehmungen | | |
| 24 | Frontseite | | |
| 25 | Rückseite | | |
| 26 | Lagerfläche | | |
| A1 | Abstand | | |
| A2 | Abstand | | |

## Patentansprüche

1. Sanitäranordnung (1) umfassend
ein Rohranschlussstück (2) mit einem Rohrgehäuse (3), das mindestens einen Rohrkanal (4) begrenzt, und einem vom Rohrgehäuse (3) abstehenden Flanschabschnitt (5) mit einer Flanschfläche (6), wobei sich das Rohranschlussstück (2) von der Flanschfläche (6) mit einem sich entlang einer geraden Mittelachse (M) erstreckenden Rohrabschnitt (7) bis zu einem Rohrende (8) erstreckt, und
einen Distanzhalter (9) mit einer Kontaktfläche (10) zur direkten oder indirekten Lagerung des Distanzhalters (9) auf einer Wandstruktur, sowie mit einer ersten Anschlagsfläche (11) und mit einer zweiten Anschlagsfläche (12),
wobei der Abstand (A1) zwischen der ersten Anschlagsfläche (11) und der Kontaktfläche (10) in Richtung der Flächennormalen (F) der Kontaktfläche (10) gesehen unterschiedlich zum Abstand (A2) zwischen der zweiten Anschlagsfläche (12) und der Kontaktfläche (10) ist,
wobei der Distanzhalter (9) entweder mit der ersten Anschlagsfläche (11) oder mit der zweiten Anschlagsfläche (12) mit der Flanschfläche (6) in Kontakt gebracht werden kann, derart,
dass die in Richtung der Mittelachse (M) gesehene Distanz (D1) zwischen der Kontaktfläche (10) des Distanzhalters (9) und dem Rohrende (8) bei der Kontaktierung mit der ersten Anschlagsfläche (11) unterschiedlich von der in Richtung der Mittelachse (M) gesehenen Distanz (D2) zwischen der Kontaktfläche (10) des Distanzhalters (9) und dem Rohrende (8) bei der Kontaktierung mit der zweiten Anschlagfläche (12) ist, wobei
die zweite Anschlagsfläche (12) durch mindestens eine Erhebung (14), die von der ersten Anschlagsfläche (11) absteht, bereitgestellt wird,
und wobei
der Flanschabschnitt (5) mindestens eine Ausnehmung (15, 16) aufweist, **dadurch gekennzeichnet, dass**
die Ausnehmung (15, 16) und die mindestens eine Erhebung (14) derart ausgebildet sind,
dass in einer ersten Relativlage zwischen Distanzhalter (9) und Flanschabschnitt (5) die Erhebung (14) in die Ausnehmung (15, 16) einragt, und die erste Anschlagsfläche (11) mit der Flanschfläche (6) in Kontakt bringbar ist, und
dass in einer zweiten Relativlage zwischen Distanzhalter (9) und Flanschabschnitt (5) die Erhebung (14) mit der zweiten Anschlagsfläche (12) mit der Flanschfläche (6) in Kontakt bringbar ist.

2. Sanitäranordnung (1) nach Anspruch 1, **dadurch gekennzeichnet, dass** der Distanzhalter (9) eine zentrale Öffnung (13) aufweist, durch welche der Rohrabschnitt (7) hindurchgeführt wird.

3. Sanitäranordnung (1) nach Anspruch 1 oder 2, **dadurch gekennzeichnet, dass** die mindestens eine Erhebung (14) eine Vielzahl von Einschnitten (22) aufweist, wobei die Einschnitte (22) sich vorzugsweise bis zur ersten Anschlagsfläche (11) hin erstrecken.

4. Sanitäranordnung (1) nach einem der vorhergehenden Ansprüche, **dadurch gekennzeichnet, dass** bezüglich der Mittelachse (M) gesehen zwei Erhebungen (14) gegenüber einander angeordnet sind, wobei jede der Erhebungen (14) jeweils mindestens einen Flächenabschnitt aufweist, welcher einen Teil der zweiten Anschlagsfläche (12) bereitstellt.

5. Sanitäranordnung (1) nach einem der vorhergehenden Ansprüche, **dadurch gekennzeichnet, dass** der Distanzhalter (9) weiter zwei gegenüberliegend zueinander angeordnete Ausnehmungen (23) aufweist.

6. Sanitäranordnung (1) nach einem der vorhergehenden Ansprüche, **dadurch gekennzeichnet, dass** der Flanschabschnitt (5) und der Distanzhalter (9) mehrere Durchgangsöffnungen (17) aufweisen, durch welche ein Befestigungselement zur Befestigung der Sanitäranordnung (1) an einer Tragstruktur hindurchführbar ist.

7. Sanitäranordnung (1) nach einem der vorhergehenden Ansprüche, **dadurch gekennzeichnet, dass** auf der dem Rohrabschnitt (7) gegenüberliegenden Seite des Flanschabschnitts (5) das Rohranschlussstück (2) mindestens einen weiteren Rohrabschnitt (18) aufweist, wobei der weitere Rohrabschnitt (18) vorzugsweise eine Presskontur (19) umfasst, über welche das Rohranschlussstück (2) mit einem Rohr verbindbar ist.

8. Sanitäranordnung (1) nach einem der vorhergehenden Ansprüche, **dadurch gekennzeichnet, dass** mindestens eine der genannten Anschlagsflächen (11, 12) durch mehrere Flächenabschnitte bereitgestellt wird; und/oder dass mindestens eine der genannten Anschlagsflächen (11, 12) durch eine durchgehende Fläche bereitgestellt wird.

9. Sanitäranordnung (1) nach einem der vorhergehenden Ansprüche, **dadurch gekennzeichnet, dass** die Sanitäranordnung (1) weiterhin ein Dämpfungselement (20) aufweist, welches auf die Kontaktfläche (10) des Distanzhalters (9) auflegbar ist, und dass das Dämpfungselement eine Lagerfläche (26) aufweist, mit welcher das Dämpfungselement auf einer Wandstruktur aufliegen kann.

10. Sanitäranordnung (1) nach Anspruch 9, **dadurch gekennzeichnet, dass** der Umriss der Kontaktfläche (10) in Richtung der Flächennormalen der Kontaktfläche (10) gesehen und der Umriss des Dämpfungselements (20) in die gleiche Richtung gesehen die gleiche Form aufweisen; und/oder dass das Dämpfungselement (20) und die Kontaktfläche (10) je ein Codierungselement (21) aufweisen, so dass das Dämpfungselement (20) in einer ausgerichteten und determinierten Lage auf die Kontaktfläche (10) auflegbar ist.

11. Sanitäranordnung (1) nach einem der vorhergehenden Ansprüche 9 oder 10, **dadurch gekennzeichnet, dass** die Distanz (D1, D2) zwischen der Lagerfläche (26) des Dämpfungselements (20) und dem Rohrende (8)
bei der Kontaktierung zwischen der Flanschfläche (6) und der ersten Anschlagsfläche (11) im Bereich von 31 bis 33 Millimetern und
bei der Kontaktierung zwischen der Flanschfläche (6) und der zweiten Anschlagsfläche (12) im Bereich von 26 bis 29 Millimetern ist.

12. Sanitäranordnung (1) nach einem der vorhergehenden Ansprüche 1 bis 8, **dadurch gekennzeichnet, dass** die Distanz (D1, D2) zwischen der Kontaktfläche (10) des Distanzhalters (9) und dem Rohrende (8)
bei der Kontaktierung zwischen der Flanschfläche (6) und der ersten Anschlagsfläche (11) im Bereich von 34 bis 36 Millimetern und
bei der Kontaktierung zwischen der Flanschfläche (6) und der zweiten Anschlagsfläche (12) im Bereich von 29 bis 31 Millimetern ist.

13. Wandanordnung umfassend eine Sanitäranordnung (1) nach einem der vorhergehenden Ansprüche und eine Wandstruktur mit einer Frontseite und einer Rückseite, wobei der Distanzhalter (9) mit der Kontaktfläche (10) direkt oder indirekt auf der Rückseite aufliegt und wobei sich der Rohrabschnitt (7) mit dem Rohrende (8) durch die Wandstruktur hindurcherstreckt, wobei das Rohrende (8) vorzugsweise bündig zur Frontseite zu liegen kommt.

14. Verfahren zur Montage einer Wandanordnung nach Anspruch 13, **dadurch gekennzeichnet, dass** in einem ersten Schritt die Distanz zwischen der Frontseite und der Rückseite ermittelt wird, dass in einem nachfolgenden Schritt der Distanzhalter (9) basierend auf der ermittelten Distanz entweder mit der ersten Anschlagsfläche (11) oder mit der zweiten Anschlagsfläche (12) zur Flanschfläche (6) hin mit dem Rohranschlussstück (2) verbunden wird, und dass in einem weiteren Schritt die Sanitäranordnung mit dem Rohrabschnitt (7) durch die Wandstruktur geführt wird, bis die Kontaktfläche (10) auf der Rückseite anliegt.

## Claims

1. Sanitary arrangement (1) comprising
a pipe connection piece (2) comprising a pipe housing (3) which delimits at least one pipe channel (4), and comprising a flange section (5) with a flange surface (6) projecting from the pipe housing (3), wherein the pipe connection piece (2) extends from the flange surface (6) with a pipe section (7) extending along a straight center axis (M) up to a pipe end (8), and
a spacer (9) comprising a contact surface (10) for direct or indirect mounting of the spacer (9) on a wall structure, and comprising a first stop surface (11) and comprising a second stop surface (12),
wherein the distance (A1) between the first stop surface (11) and the contact surface (10), when viewed in a direction of the surface normal (F) of the contact surface (10), is different from the distance (A2) between the second stop surface (12) and the contact surface (10),
wherein the spacer (9) can be brought into contact with the flange surface (6) either with the first stop surface (11) or with the second stop surface (12), such that the distance (D1) between the contact surface (10) of the spacer (9) and the pipe end (8) as viewed in the direction of the center axis (M), when making contact with the first stop surface (11) is different from the distance (D2) between the contact surface (10) of the spacer (9) and the tube end (8) as viewed in the direction of the center axis (M), when making contact with the second stop surface (12),
wherein the second stop surface (12) is provided by at least one elevation (14) which projects from the first stop surface (11), and wherein
the flange section (5) comprises at least one recess (15, 16),
**characterized in that**
the recess (15, 16) and the at least one elevation (14) are designed such that in a first relative position between the spacer (9) and the flange section (5), the elevation (14) projects into the recess (15, 16) and the first stop surface (11) can be brought into contact with the flange surface (6), and
that in a second relative position between the spacer (9) and the flange section (5), the elevation (14) with the second stop surface (12) can be brought into contact with the flange surface (6).

2. Sanitary arrangement (1) according to claim 1, **characterized in that** the spacer (9) comprises a central opening (13) through which the pipe section (7) is passed.

3. Sanitary arrangement (1) according to claim 1 or claim 2, **characterized in that** the at least one elevation (14) comprises a plurality of incisions (22), wherein the incisions (22) preferably extend as far as the first stop surface (11).

4. Sanitary arrangement (1) according to any one of the preceding claims, **characterized in that**, as viewed with respect to the center axis (M), two elevations (14) are arranged opposite one another, wherein each of the elevations (14) comprise in each case at least one surface section which provides a part of the second stop surface (12).

5. Sanitary arrangement (1) according to any one of the preceding claims, **characterized in that** the spacer (9) further comprises two mutually oppositely arranged recesses (23).

6. Sanitary arrangement (1) according to any one of the preceding claims, **characterized in that** the flange section (5) and the spacer (9) comprise a plurality of through-openings (17) through which a fastening element can be passed in order to fasten the sanitary arrangement (1) to a supporting structure.

7. Sanitary arrangement (1) according to any one of the preceding claims, **characterized in that**, on the side of the flange section (5) lying opposite the pipe section (7), the pipe connection piece (2) comprises at least one further pipe section (18), wherein the further pipe section (18) preferably comprises a press contour (19), via which the pipe connection piece (2) can be connected to a pipe.

8. Sanitary arrangement (1) according to any one of the preceding claims, **characterized in that** at least one of said stop surfaces (11, 12) is provided by a plurality of surface sections; and/or **in that** at least one of said stop surfaces (11, 12) is provided by a continuous surface.

9. Sanitary arrangement (1) according to any one of the preceding claims, **characterized in that** the sanitary arrangement (1) furthermore comprises a damping element (20) which can be placed on the contact surface (10) of the spacer (9), and **in that** the damping element comprises a bearing surface (26) with which the damping element can rest on a wall structure.

10. Sanitary arrangement (1) according to claim 9, **characterized in that** the outline of the contact surface (10), as viewed in the direction of the surface normal of the contact surface (10), and the outline of the damping element (20), as viewed in the same direction, have the same shape; and/or **in that** the damping element (20) and the contact surface (10) each comprise a coding element (21), so that the damping element (20) can be placed on the contact surface (10) in an aligned and determined position.

11. Sanitary arrangement (1) according to any one of the preceding claims 9 or 10, **characterized in that** the distance (D1, D2) between the bearing surface (26) of the damping element (20) and the pipe end (8),
when contact is made between the flange surface (6) and the first stop surface (11), is in the range from 31 to 33 millimetres, and,
when contact is made between the flange surface (6) and the second stop surface (12), is in the range of 26 to 29 millimeters.

12. Sanitary assembly (1) according to any one of the preceding claims 1 to 8, **characterized in that** the distance (D1, D2) between the contact surface (10) of the spacer (9) and the pipe end (8), when contact is made between the flange surface (6) and the first stop surface (11), is in the range from 34 to 36 millimeters, and,
when contact is made between the flange surface (6) and the second stop surface (12), is in the range of 29 to 31 millimeters.

13. Wall arrangement comprising a sanitary arrangement (1) according to any one of the preceding claims and a wall structure comprising a front side and a rear side, wherein the spacer (9) rests with the contact surface (10) directly or indirectly on the rear side and wherein the pipe section (7) extends with the pipe end (8) through the wall structure, wherein the pipe end (8) preferably comes to rest flush with the front side.

14. Method for mounting a wall arrangement according to claim 13, **characterized in in that**,
in a first step, the distance between the front side and the rear side is determined,
that, in a subsequent step, the spacer (9) is connected to the pipe connection piece (2), based on the determined distance, with either the first stop surface (11) or with the second stop surface (12) facing the flange surface (6),
and that in a further step the sanitary arrangement is fed through the wall structure with the pipe section (7) until the contact surface (10) abuts the rear side.

## Revendications

1. Ensemble sanitaire (1) comprenant
une pièce de raccordement de tuyau (2) avec un boîtier de tuyau (3) qui délimite au moins un canal de tuyau (4) et une section de bride (5) faisant saillie du boîtier de tuyau (3) avec une surface de bride (6), la pièce de raccordement de tuyau (2) s'étendant de la surface de bride (6) avec une section de tuyau (7) s'étendant le long d'un axe central (M) rectiligne jusqu'à une extrémité de tuyau (8), et
une entretoise (9) avec une surface de contact (10) pour le montage direct ou indirect de l'entretoise (9) sur une structure murale, ainsi qu'avec une première surface de butée (11) et avec une deuxième surface de butée (12),
la distance (A1) entre la première surface de butée (11) et la surface de contact (10), vue dans la direction de la normale à la surface (F) de la surface de contact (10) étant différente de la distance (A2) entre la deuxième surface de butée (12) et la surface de contact (10),
l'entretoise (9) pouvant être amenée en contact avec la surface de bride (6) soit par la première surface de butée (11) soit par la deuxième surface de butée (12), de telle sorte que,
la distance (D1), vue en direction de l'axe central (M), entre la surface de contact (10) de l'entretoise (9) et l'extrémité de tuyau (8) lors de la mise en contact avec la première surface de butée (11) soit différente de la distance (D2), vue en direction de l'axe central (M), entre la surface de contact (10) de l'entretoise (9) et l'extrémité de tuyau (8) lors de la mise en contact avec la deuxième surface de butée (12),
la deuxième surface de butée (12) étant fournie par au moins une élévation (14) faisant saillie de la première surface de butée (11),
et la section de bride (5) présentant au moins un évidement (15, 16),
**caractérisé en ce que**
l'évidement (15, 16) et l'au moins une élévation (14) sont formés de telle manière que, dans une première position relative entre l'entretoise (9) et la section de bride (5), l'élévation (14) pénètre dans l'évidement (15, 16), et la première surface de butée (11) puisse être amenée en contact avec la surface de bride (6), et
**en ce que**, dans une deuxième position relative entre l'entretoise (9) et la section de bride (5), l'élévation (14) peut être amené en contact avec la surface de bride (6) par la deuxième surface de butée (12).

2. Ensemble sanitaire (1) selon la revendication 1, **caractérisé en ce que** l'entretoise (9) présente une ouverture centrale (13) à travers laquelle passe la section de tuyau (7).

3. Ensemble sanitaire (1) selon la revendication 1 ou 2, **caractérisé en ce que** ladite au moins une élévation (14) présente une pluralité d'entailles (22), lesdites entailles (22) s'étendant de préférence jusqu'à la première surface de butée (11).

4. Ensemble sanitaire (1) selon l'une quelconque des revendications précédentes, **caractérisé en ce que**, vu par rapport à l'axe central (M), deux élévations (14) sont disposées l'une face à l'autre, chacune des élévations (14) présentant respectivement au moins une portion de surface fournissant une partie de la deuxième surface de butée (12).

5. Ensemble sanitaire (1) selon l'une quelconque des revendications précédentes, **caractérisé en ce que** l'entretoise (9) présente en outre deux évidements (23) disposés l'un face à l'autre.

6. Ensemble sanitaire (1) selon l'une quelconque des revendications précédentes, **caractérisé en ce que** la section de bride (5) et l'entretoise (9) présentent plusieurs ouvertures de passage (17) à travers lesquelles un élément de fixation peut être passer pour fixer l'ensemble sanitaire (1) à une structure porteuse.

7. Ensemble sanitaire (1) selon l'une quelconque des revendications précédentes, **caractérisé en ce que** sur le côté de la section de bride (5) opposé à la section de tuyau (7), la pièce de raccordement de tuyau (2) présente au moins une autre section de tuyau (18), l'autre section de tuyau (18) comprenant de préférence un contour de pressage (19) par lequel la pièce de raccordement de tuyau (2) peut être reliée à un tuyau.

8. Ensemble sanitaire (1) selon l'une quelconque des revendications précédentes, **caractérisé en ce qu'**au moins une desdites surfaces de butée (11, 12) est fournie par plusieurs portions de surface ; et/ou **en ce qu'**au moins une desdites surfaces de butée (11, 12) est fournie par une surface continue.

9. Ensemble sanitaire (1) selon l'une quelconque des revendications précédentes, **caractérisé en ce que** l'ensemble sanitaire (1) présente en outre un élément d'amortissement (20) qui peut être posé sur la surface de contact (10) de l'entretoise (9), et **en ce que** l'élément d'amortissement présente une surface d'appui (26) avec laquelle l'élément d'amortissement peut reposer sur une structure murale.

10. Dispositif sanitaire (1) selon la revendication 9, **caractérisé en ce que** le contour de la surface de contact (10), vu en direction de la normale à la surface de contact (10), et le contour de l'élément d'amortissement (20), vu dans la même direction, présentent la même forme ; et/ou **en ce que** l'élément d'amortissement (20) et la surface de contact (10) présentent chacun un élément de codage (21), de sorte que l'élément d'amortissement (20) puisse être posé sur la surface de contact (10) dans une position orientée et déterminée.

11. Ensemble sanitaire (1) selon l'une des revendications précédentes 9 ou 10, **caractérisé en ce que** la distance (D1, D2) entre la surface d'appui (26) de l'élément d'amortissement (20) et l'extrémité de tuyau (8),
au niveau du contact entre la surface de la bride (6) et la première surface de butée (11), est dans la plage de 31 à 33 millimètres, et
au niveau du contact entre la surface de la bride (6) et la deuxième surface de butée (12), est dans la plage de 26 à 29 millimètres.

12. Ensemble sanitaire (1) selon l'une des revendications précédentes 1 à 8, **caractérisé en ce que** la distance (D1, D2) entre la surface de contact (10) de l'entretoise (9) et l'extrémité de tuyau (8) est inférieure à la distance (D1) entre la surface de contact (10) de l'entretoise (9) et l'extrémité de tuyau (8),
au niveau du contact entre la surface de la bride (6) et la première surface de butée (11), est dans la plage de 34 à 36 millimètres, et
au niveau du contact entre la surface de la bride (6) et la deuxième surface de butée (12), est dans la plage de 29 à 31 millimètres.

13. Ensemble mural comprenant un ensemble sanitaire (1) selon l'une quelconque des revendications précédentes et une structure murale avec une face avant et une face arrière, l'entretoise (9) reposant avec la surface de contact (10) directement ou indirectement sur la face arrière et la section de tuyau (7) s'étendant avec l'extrémité de tuyau (8) à travers la structure murale, l'extrémité de tuyau (8) venant se placer de préférence à fleur de la face avant.

14. Procédé de montage d'un ensemble mural selon la revendication 13, **caractérisé en ce que**, dans une première étape, la distance entre la face avant et la face arrière est déterminée, **en ce que**, dans une étape suivante, l'entretoise (9) est relié à la pièce de raccordement de tuyau (2) sur la base de la distance déterminée, soit avec la première surface de butée (11), soit avec la deuxième surface de butée (12) vers la surface de bride (6), et **en ce que**, dans une étape supplémentaire, l'ensemble sanitaire est guidé avec la section de tuyau (7) à travers la structure murale jusqu'à ce que la surface de contact (10) soit en appui sur la face arrière.
